# EUROPÄISCHE PATENTSCHRIFT

(11) **EP 0 666 402 B1**
(45) Veröffentlichungstag und Bekanntmachung des Hinweises auf die Patenterteilung: **19.03.1997**
(21) Anmeldenummer: 95890028.4
(22) Anmeldetag: 06.02.1995
(51) Int. Cl.: E06B 3/48, E06B 5/16

(54) **Sektionaltor**
Sectional door
Porte sectionnelle

(30) Priorität: 07.02.1994 AT 226/94
(43) Veröffentlichungstag der Anmeldung: 09.08.1995
(73) Patentinhaber: Peneder Brandschutztore Gesmbh, A-4075 Breitenaich/Eferding (AT)
(72) Erfinder: Hehenfelder, Franz, A-4863 Seewalchen (AT)
(74) Vertreter: Hübscher, Heiner, Dipl.-Ing.

(56) Entgegenhaltungen:
- AT-B- 394 881

## Beschreibung

Die Erfindung bezieht sich auf ein Sektionaltor mit mehreren über die Torbreite oder -höhe sich längserstreckenden, längsseitig gelenkig aneinandergereihten Torfeldern, die jeweils aus einer metallenen Schale mit tragenden Randprofilen und einer Isolierfüllung bestehen, wobei in den Stoßbereichen zwischen benachbarten Torfeldern Dichtungen und Brandschutzlaminate eingelegt sind.

Sektionaltore sind in vielen Ausführungsbeispielen als Garagentore, Hallentore od. dgl. bekannt und gemäß der AT-B 394 881 wurde auch schon vorgeschlagen, ein solches Sektionaltor als feuerhemmendes Tor bzw. als Brandschutztor auszubilden. Dazu sind die einzelnen Torfelder mit einem Innenrahmen verstärkt, der mit einem die Schale einfassenden Außenrahmen verbunden ist. Die aus Blechen bestehende und damit brandfeste Schale nimmt eine entsprechende Isolierfüllung auf, die eine geforderte Standzeit bei im Brandfall auftretender Hitzeeinwirkung mit sich bringt, und im Stoßbereich vorgesehene Dichtungen und Brandschutzlaminate machen die Fugen zwischen den Torfeldern Rauch- und Gasdicht, welche Dichtungen und Laminate in geeigneten Aufnahmen der Außenrahmenprofile eingesetzt sind. Diese Torfelder bedürfen somit vor allem wegen der speziellen Randgestaltung eines beträchtlichen Herstellungsaufwandes und es ist eine verhältnismäßig schwere Konstruktion in Kauf zu nehmen, die Schwierigkeiten bei der Führung und beim Antrieb der Sektionaltore befürchten läßt.

Der Erfindung liegt daher die Aufgabe zugrunde, diese Mängel zu beseitigen und ein Sektionaltor der eingangs geschilderten Art zu schaffen, das den Anforderungen eines feuerhemmenden Tores bzw. eines Brandschutztores voll genügt und sich dabei durch seine vergleichsweise einfache und aufwandsarme Bauweise auszeichnet.

Die Erfindung löst diese Aufgabe dadurch, daß im Längenbereich der Torfelder auf die Randprofile eigene Anschlußprofile aufsetzbar sind, welche paarweise die Stöße bildenden Anschlußprofile in an sich bekannter Weise einerseits eine konvexe, anderseits eine konkave Außenkontur bilden und von welchen Anschlußprofilen wenigstens die einen Aufnahmen für Dichtungen und Brandschutzlaminate aufweisen. Da die stoßbildenden Längsprofile der Torfelder nicht mehr integrierende Bestandteile dieser Torfelder sind, sondern aus eigenen Anschlußprofilen bestehen, können die Torfelder in rationeller Weise aus einem einfachen Grundelement hergestellt werden, auf das dann lediglich die Anschlußprofile mit den erforderlichen Dichtungen und Laminaten für die Stoßausbildung aufgesetzt zu werden brauchen. Die konvexe bzw. konkave Außenkontur der Anschlußprofile ergibt dabei eine im wesentlichen gleichbleibende, gut abzudichtende Stoßfuge, die auch bei einem gegenseitigen Verschwenken der Torfelder während des Öffnens oder Schließens nicht klafft und daher auch keine Verletzungsgefahr mit sich bringt.

An sich können die Anschlußprofile auf jede geeignete Weise mit den Randprofilen der Torfelder verbunden werden, doch ist es besonders zweckmäßig, wenn die Randprofile einen auswärts offenen u-förmigen Querschnitt aufweisen und die Anschlußprofile in die Randprofile einklipsbar sind. Dadurch lassen sich die Anschlußprofile mit wenigen Handgriffen montieren und an der Außenseite der Torfelder ist ein fluchtender Übergang von der Schale zum Anschlußprofil möglich.

Entspricht die Außenkontur der Anschlußprofile im Querschnitt etwa einem Viertelkreis, dessen Radius an die Torfelddicke angepaßt ist und der tangential in die außenfläche übergeht, wird im Stoßbereich bei vergleichsweise geringer Profilhöhe eine verhältnismäßig stark gekrümmte Stoßfuge erreicht, die eine einwandfreie Abdichtung erlaubt und von der Außenseite kaum merkbar zwischen den Torfeldern verläuft.

In der Zeichnung ist ein erfindungsgemäßes Sektionaltor beispielsweise an Hand eines schematischen Vertikalschnittes durch den Stoßbereich zweier benachbarter Torfelder näher veranschaulicht.

Ein Sektionaltor 1 umfaßt mehrere über die Torbreite durchgehende, mit Hilfe nicht weiter dargestellter Scharniere der Höhe nach gelenkig aneinandergereihte Torfelder 2, die jeweils aus einer metallenen Schale 3 und einer Isolierfüllung 4 bestehen, wobei die Schale 3 zumindest im Längenbereich der Torfelder 2 mit tragenden Randprofilen 5 ausgestattet ist. Diese Randprofile 5 besitzen einen auswärts offenen u-förmigen Querschnitt, so daß in die Randprofile 5 eigene Anschlußprofile 6, 7 eingeklipst werden können. Die Anschlußprofile 6, 7 bilden paarweise die Stöße 8 zwischen den Torfeldern 2, wobei die einen Anschlußprofile 6 eine konvexe Außenkontur 9 und die anderen 7 eine konkave Außenkontur 10 aufweisen. Außerdem sind die Anschlußprofile 6 im Bereich der Außenkontur 9 mit Aufnahmen 11, 12 zum Einsatz von Dichtungen 13 und Brandschutzlaminaten 14 ausgestattet.

Die Torfelder 2 mit ihren in den Randprofilen 5 einklipsbaren Anschlußprofilen 6, 7 ermöglichen die rationelle Herstellung eines die Anforderungen an ein feuerhemmendes Tor bzw. ein Brandschutztor voll genügendes Sektionaltor.

## Patentansprüche

1. Sektionaltor (1) mit mehreren über die Torbreite oder -höhe sich längserstreckenden, längsseitig gelenkig aneinandergereihten Torfeldern (2), die jeweils aus einer metallenen Schale (3) mit tragenden Randprofilen (5) und einer Isolierfüllung (4) bestehen, wobei in den Stoßbereichen (8) zwischen benachbarten Torfeldern (2) Dichtungen (13) und Brandschutzlaminate (14) eingelegt sind, dadurch gekennzeichnet, daß im Längenbereich der Torfelder (2) auf die Randprofile (5) eigene Anschlußprofile (6, 7) aufsetzbar sind, welche paarweise die Stöße (8) bildenden Anschlußprofile (6, 7) in an sich bekannter Weise einerseits eine konvexe, anderseits eine konkave Außenkontur (9, 10) bilden und von welchen Anschlußprofilen (6, 7) wenigstens die einen (6) Aufnahmen (11, 12) für Dichtungen (13) und Brandschutzlaminate (14) aufweisen.

2. Sektionaltor nach Anspruch 1, dadurch gekennzeichnet, daß die Randprofile (5) einen auswärts offenen u-förmigen Querschnitt aufweisen und die Anschlußprofile (6, 7) in die Randprofile (5) einklipsbar sind.

3. Sektionaltor nach Anspruch 1 oder 2, dadurch gekennzeichnet, daß die Außenkontur (9, 10) der Anschlußprofile (6, 7) im Querschnitt etwa einem Viertelkreis entspricht, dessen Radius an die Torfelddicke angepaßt ist und der tangential in die Schalenaußenfläche übergeht.

## Claims

1. A sectional gate (1) comprising a number of compartments (2) lined up and pivotably joined by their longitudinal sides and extending longitudinally across or up the gate and each consisting of a metal shell (3) with supporting edge section members (5) and an insulating filling (4), seals (13) and fireproof laminates (14) being inserted into the joint regions (8) between neighbouring compartments (2), characterised in that special connecting section members (6, 7) can be mounted on the edge section members (5) in the longitudinal region of the compartments (2) and pairs of connecting section members (6, 7) forming the joints (8) form a convex outer contour (9) on the one hand and a concave outer contour (10) on the other hand in known manner and at least one (6) connecting member has recesses (11, 12) for seals (13) and fireproof laminates (14).

2. A sectional gate according to claim 1, characterised in that the edge section members (5) have an outwardly open U-shaped cross-section and the connecting section members (6, 7) can be snap-fitted into the edge section members (5).

3. A sectional gate according to claim 1 or 2, characterised in that the outer contour (9, 10) of the connecting members (6, 7) approximately corresponds in cross-section to a quarter-circle having a radius matching the thickness of the compartment and merging tangentially into the outer surface of the shells.

## Revendications

1. Portail sectionnel (1), comportant une pluralité de zones de portail (2), alignées les unes aux autres de façon articulées sur leur côté long, s'étendant longitudinalement sur la largeur ou la hauteur de la porte et constituées chacune d'une coque (3) métallique avec des profilés de bordure (5) porteurs et un remplissage isolant (4), des joints d'étanchéité (13) et des laminés de protection pare-incendie (14) étant intégrés dans les zones de joint (8), entre des zones de portail (2) voisines, caractérisé en ce que des profilés de raccordement (6, 7) propres sont susceptibles d'être installés dans la zone de la longueur des zones de portail (2), sur les profilés de bordure (5), profilés de raccordement (6 7), constituant en couples les joints de séparation (8), formant, de manière connue en soi, des contours extérieurs (9, 10), d'une part, convexes et, d'autre part, concaves, et profilés de raccordement (6, 7) dont au moins l'un (6) présente des logements (11, 12) pour des joints d'étanchéité (13) et des laminés de protection pare-incendie (14).

2. Portail sectionnel selon la revendication 1, caractérisé en ce que les profilés de bordure (5) présentent une section transversale en forme de U, ouverte vers l'extérieur, et les profilés de raccordement (6 7) sont susceptibles d'être encliquetés dans les profilés de bordure (5).

3. Portail sectionnel selon la revendications 1 ou 2, caractérisé en ce que le contour extérieur (9, 10) des profilés de raccordement (6, 7) a une section transversale correspondant à peu près à un quart de cercle, dont le rayon est adapté à l'épaisseur de la zone de porte et qui se transforme tangentiellement en la surface extérieure de coque.
